# FASCICULE DE BREVET EUROPEEN

(11) **EP 3 026 504 B1**
(45) Date de publication et mention de la délivrance du brevet: **27.09.2017**
(21) Numéro de dépôt: 14195258.0
(22) Date de dépôt: 27.11.2014
(51) Int. Cl.: G04B 19/253, G04B 19/24

(54) **Mécanisme de quantième annuel ou perpétuel et pièce d horlogerie en comportant application**
Uhrmechanismus eines Jahres- oder ewigen Kalenders, und Uhr, die eine solche Anwendung umfasst
Annual or perpetual calendar mechanism and timepiece comprising the use thereof

(43) Date de publication de la demande: 01.06.2016
(73) Titulaire: Société anonyme de la Manufacture d'Horlogerie Audemars Piguet & Cie, 1348 Le Brassus (CH)
(72) Inventeur: Papi, Giulio, 2300 La Chaux-de-Fonds (CH)
(74) Mandataire: BOVARD AG

(56) Documents cités:
- US-A- 3 841 084
- US-A- 4 674 889

## Description

### Domaine technique de l'invention

La présente invention se rapporte au domaine de l'horlogerie. Plus précisément, elle concerne un mécanisme de quantième annuel ou perpétuel, ainsi qu'une pièce d'horlogerie comportant un tel mécanisme.

### État de la technique

Une montre peut être équipée d'un affichage qui présente une ou plusieurs informations concernant la date du jour en cours et comprenant le quantième. Cet affichage est commandé par un mécanisme tel qu'un mécanisme de quantième annuel ou un mécanisme de quantième perpétuel, qui est entraîné par le mouvement de la montre.

Un mécanisme de quantième annuel tient compte de l'existence de mois de moins de 31 jours dans le calendrier grégorien et effectue, à la fin de chacun de ces mois, une correction dans laquelle le ou les quantièmes en trop jusqu'au premier quantième du mois suivant sont passés rapidement. Un mécanisme de quantième perpétuel effectue les mêmes corrections qu'un mécanisme de quantième annuel, ainsi qu'une correction ajoutant le quantième 29 lors d'un mois de février d'une année bissextile.

Dans le brevet US-4 674 889 des Etats-Unis d'Amérique, il est décrit un mécanisme de quantième perpétuel, dont une roue des quantièmes comprend trente et une dents chacune prévue pour recevoir un actionnement d'un pas de la part d'un premier cliquet, lors d'un passage d'un jour au jour suivant. Cette roue des quantièmes fait partie d'un mobile des quantièmes comprenant également un colimaçon dont les deux extrémités sont raccordées par un cran permettant à un deuxième cliquet d'effectuer les corrections à la fin des mois de moins de 31 jours. Une même bascule porte le premier et le deuxième cliquet. Par l'intermédiaire de sa denture périphérique, une roue des mois est entraînée à partir du mouvement du mobile des quantièmes, à raison d'un pas à chaque changement de mois. Elle est solidaire d'une came qui règle l'amplitude du mouvement de la bascule et qui détermine ainsi, pour chaque mois, si une correction doit être effectuée et, dans l'affirmative, de combien de quantièmes doit être cette correction.

Le mécanisme de quantième perpétuel décrit dans le brevet précité US-4 674 889 des Etats-Unis d'Amérique comporte de nombreux composants et il possède un certain encombrement. Cet encombrement est susceptible de jouer sur l'épaisseur et le volume d'une montre incorporant le mécanisme de quantième perpétuel. Or, pour des raisons esthétiques et/ou pour des raisons de confort de port, on peut vouloir que l'épaisseur et/ou le volume d'une montre ne soient pas trop importantes.

### Résumé de l'invention

L'invention a au moins pour but de permettre de réduire localement ou entièrement au moins une dimension de l'encombrement que possède un mécanisme de quantième annuel ou perpétuel.

Selon l'invention, ce but est atteint grâce à un mécanisme de quantième annuel ou perpétuel, comportant :
- un mobile des quantièmes qui est rotatif entre 31 positions angulaires successives chacune associée à l'un de 31 quantièmes et qui comporte un cran et une roue des quantièmes ayant 31 dents,
- un mobile des mois qui est rotatif entre des positions angulaires successives chacune associée à l'un des 12 mois de l'année, qui comprend une roue des mois ayant autant de dents que le mobile des mois possède de positions angulaires et qui définit des butées de début de course chacune associée à un mois et opérationnelle pour régler une position de début de course lorsque le mobile des mois est dans la position angulaire associée à ce mois,
- un doigt d'actionnement pour appliquer, sur l'une des dents de la roue des mois, un actionnement d'un pas faisant passer le mobile des mois d'un mois au mois suivant, à chaque passage du mobile des quantièmes du dernier quantième d'un mois au premier quantième du mois suivant,
- une bascule prévue pour être actionnée une fois par jour, à partir de ladite position de début de course,
- un dispositif de manoeuvre porté par la bascule et comportant deux doigts de cliquet, à savoir
   - un premier doigt de cliquet pour appliquer, sur une des 31 dents de la roue des quantièmes, un actionnement d'un pas faisant passer le mobile des quantièmes d'un quantième au quantième suivant parmi ses 31 positions successives, à chaque actionnement de la bascule, et
   - un deuxième doigt de cliquet pour appliquer, sur le cran, un actionnement du mobile des quantièmes d'un nombre entier de pas déterminé par la position de début de course de la bascule, lors d'un actionnement de cette bascule à la fin d'un mois de moins de 31 quantièmes.

Chacune des 31 dents de la roue des quantièmes a un profil que forme un bord périphérique de cette roue des quantièmes. Le bord périphérique de la roue des quantièmes forme également ledit cran qui est intercalé entre deux dents consécutives parmi les 31 dents de la roue des quantièmes.

De la sorte, la roue des quantièmes peut constituer le mobile des quantièmes, dont l'épaisseur peut être ainsi réduite à l'épaisseur d'une roue.

Le mécanisme de quantième annuel ou perpétuel défini ci-dessus peut incorporer une ou plusieurs autres caractéristiques avantageuses, isolément ou en combinaison, en particulier parmi celles précisées ci-après.

Avantageusement, les 31 dents de la roue des quantièmes sont constituées de 30 dents d'un premier type et d'une dent d'un deuxième type. Chaque dent du premier type a un sommet et un côté arrière s'éloignant de ce sommet en se déportant progressivement vers l'arrière de manière à pouvoir être accroché par le premier doigt de cliquet et non par le deuxième doigt de cliquet. La dent du deuxième type a un sommet et un côté arrière délimitant le cran et s'éloignant de ce sommet en se déportant progressivement vers l'avant de manière que la dent du deuxième type peut être accrochée aussi bien par le premier doigt de cliquet que par le deuxième doigt de cliquet.

Avantageusement, chacune des dents de la roue des mois a un profil que forme un bord périphérique de cette roue des mois. Le bord périphérique de la roue des mois forme également lesdites butées de début de course, qui sont des fonds d'encoches alternant avec les dents de la roue des mois. Lorsque tel est le cas, la roue des mois peut constituer le mobile des mois, dont l'épaisseur peut être ainsi réduite à l'épaisseur d'une roue.

De plus, quand il en est ainsi, il est avantageux de prévoir en outre que la roue des quantièmes, la roue des mois, la bascule et le dispositif de manoeuvre s'étendent dans un même plan et l'ensemble du mécanisme de quantième annuel ou perpétuel peut être aplati et posséder une épaisseur de l'ordre de l'épaisseur d'une roue seulement.

Avantageusement, la bascule comporte une queue de palpage configurée pour s'insérer dans n'importe quelle encoche parmi lesdites encoches et être arrêtée par le fond de cette encoche, dans la position de début de course.

Avantageusement, chacune des encoches associées aux mois de moins de 31 jours comporte une entrée située entre deux dents consécutives de la roue des mois et un tronçon qui se trouve à distance de ces deux dents consécutives et qui est élargi par rapport à l'entrée. Lorsque tel est le cas, les encoches peuvent être intercalées entre les dents de la roue des mois, sans que ces dents soient trop fragilisées et sans risquer que l'insertion de la queue de palpage dans l'un des encoches associées aux mois de moins de 31 jours s'effectue difficilement.

Avantageusement, la queue de palpage présente une courbure qui est uniforme et qui est centrée sur un axe de basculement de la bascule. De préférence, au moins les encoches associées aux mois de moins de 31 jours présentant chacune, sur toute sa longueur, la même courbure uniforme que la queue de palpage.

Avantageusement, le mécanisme de quantième annuel ou perpétuel comporte un pignon qui engraine avec les dents de la roue des mois et qui est associé à un affichage du mois en cours. Lorsque tel est le cas, les dents de la roue des mois remplissent deux fonctions, en ayant tour à tour la fonction de recevoir un actionnement de la part du doigt d'actionnement et celle d'appliquer un actionnement au pignon. Il s'ensuit une simplification et une possibilité de gain de place.

Avantageusement, une même pièce montée basculante sur la bascule et rappelé élastiquement contre une butée de cette bascule définit à la fois le premier doigt de cliquet et le deuxième doigt de cliquet, qui est décalé par rapport au premier doigt de cliquet, vers l'aval en considérant le sens d'entraînement d'une dent de la roue des quantièmes par le premier doigt de cliquet. Le cas échéant, cela peut présenter l'avantage de permettre une simplification par réduction du nombre de pièces et/ou un gain en encombrement.

Avantageusement, une pièce définissant l'un au moins des premier et deuxième doigts de cliquet est montée basculante sur la bascule au moyen d'une articulation cylindrique comportant un logement cylindrique et une tête cylindrique complémentaire. De préférence, le logement cylindrique est ouvert radialement au niveau d'un passage radial, entre deux positions décalées angulairement l'une de l'autre autour d'un axe de pivotement de la tête cylindrique dans le logement cylindrique. De préférence, la tête cylindrique est portée par un col passant dans le passage radial. Une articulation cylindrique ainsi constituée peut être plate et s'étendre dans un plan, notamment dans le même plan que la roue des quantièmes, ce qui peut permettre une réduction de l'épaisseur du mécanisme de quantième annuel ou perpétuel.

Avantageusement, la roue des quantièmes et la roue des mois s'étendent dans un même plan. Lorsque tel est le cas, une des dents de la roue des quantièmes est, de préférence, plus en saillie radialement que les autres dents de cette roue des quantièmes et forme ledit doigt d'actionnement.

On notera qu'une revendication indépendante peut également définir l'invention protégée comme étant un mécanisme de quantième annuel ou perpétuel comportant :
- un mobile des quantièmes qui est rotatif entre 31 positions angulaires successives chacune associée à l'un de 31 quantièmes et qui comporte un cran et une roue des quantièmes ayant 31 dents,
- une bascule prévue pour être actionnée une fois par jour,
- un dispositif de manoeuvre porté par la bascule et comportant deux doigts de cliquet, à savoir
   - un premier doigt de cliquet pour appliquer, sur une des 31 dents de la roue des quantièmes, un actionnement d'un pas faisant passer le mobile des quantièmes d'un quantième au quantième suivant parmi ses 31 positions successives, à chaque actionnement de la bascule, et
   - un deuxième doigt de cliquet pour appliquer, sur le cran, un actionnement du mobile des quantièmes d'un nombre entier de pas déterminé par la position de début de course de la bascule, lors d'un actionnement de cette bascule à la fin d'un mois de moins de 31 quantièmes,
et dans lequel une même pièce montée basculante sur la bascule et rappelé élastiquement contre une butée de cette bascule définit à la fois le premier doigt de cliquet et le deuxième doigt de cliquet, qui est décalé par rapport au premier doigt de cliquet, vers l'aval en considérant le sens d'entraînement d'une dent de la roue des quantièmes par le premier doigt de cliquet.

On notera que, dans une revendication indépendante, l'invention protégée peut encore être définie comme étant un mécanisme de quantième annuel ou perpétuel comportant :
- un mobile des quantièmes qui est rotatif entre 31 positions angulaires successives chacune associée à l'un de 31 quantièmes et qui comporte un cran et une roue des quantièmes ayant 31 dents,
- une bascule prévue pour être actionnée une fois par jour,
- un dispositif de manoeuvre porté par la bascule et comportant deux doigts de cliquet, à savoir
   - un premier doigt de cliquet pour appliquer, sur une des 31 dents de la roue des quantièmes, un actionnement d'un pas faisant passer le mobile des quantièmes d'un quantième au quantième suivant parmi ses 31 positions successives, à chaque actionnement de la bascule, et
   - un deuxième doigt de cliquet pour appliquer, sur le cran, un actionnement du mobile des quantièmes d'un nombre entier de pas déterminé par la position de début de course de la bascule, lors d'un actionnement de cette bascule à la fin d'un mois de moins de 31 quantièmes,
et dans lequel une pièce définissant l'un au moins des premier et deuxième doigts de cliquet est montée basculante sur la bascule au moyen d'une articulation cylindrique comportant un logement cylindrique et une tête cylindrique complémentaire. Le logement cylindrique est ouvert radialement au niveau d'un passage radial, entre deux positions décalées angulairement l'une de l'autre autour d'un axe de pivotement de la tête cylindrique dans le logement cylindrique. La tête cylindrique est portée par un col passant dans le passage radial.

L'invention a en outre pour objet une pièce d'horlogerie qui possède l'un des mécanismes de quantième annuel ou perpétuel définis précédemment.

### Description sommaire des dessins

D'autres avantages et caractéristiques ressortiront plus clairement de la description qui va suivre d'un mode particulier de réalisation de l'invention donné à titre d'exemple non limitatif et représenté aux dessins annexés, parmi lesquels :
- la figure 1 est une vue de dessus, côté cadran, sur laquelle un mécanisme de quantième perpétuel conforme à l'invention est associé à un mouvement horloger d'une montre-bracelet également conforme à l'invention,
- la figure 2 est une vue en perspective du mécanisme de quantième perpétuel visible à la figure 1,
- la figure 3 est une vue de dessus qui représente le même mécanisme de quantième perpétuel que la figure 2 et sur laquelle ce mécanisme de quantième perpétuel se trouve dans un état stable correspondant à la date du 29 septembre d'une année bissextile,
- les figures 4 et 5 sont des vues de dessus similaires à la figure 3 et illustrent un changement de quantième sans changement de mois, en montrant chacune le mécanisme de quantième perpétuel de la figure 2 dans l'une de deux configurations intermédiaires par lesquelles ce mécanisme passe successivement lors de son évolution de l'état stable de la figure 3 à l'état stable suivant,
- la figure 6 est une vue de dessus qui est similaire à la figure 3 et sur laquelle le mécanisme de quantième de la figure 2 est dans l'état stable succédant à celui de la figure 3 et correspondant à la date du 30 septembre d'une année bissextile,
- les figures 7 et 8 sont des vues de dessus similaires à la figure 3 et illustrent un changement de quantième avec changement de mois, en montrant chacune le mécanisme de quantième perpétuel de la figure 2 dans l'une de deux configurations intermédiaires par lesquelles ce mécanisme passe successivement lors de son évolution de l'état stable de la figure 6 à l'état stable suivant, et
- la figure 9 est une vue de dessus qui est similaire à la figure 3 et sur laquelle le mécanisme de quantième de la figure 2 est dans l'état stable succédant à celui de la figure 6 et correspondant à la date du 1^{er} octobre d'une année bissextile.

### Description d'un mode préférentiel de l'invention

Sur la figure 1, une montre-bracelet conforme à l'invention est représentée sans son boîtier de montre, sans son cadran et sans d'autres constituants connus en eux-mêmes et sans rapport direct avec l'invention. La référence 1 désigne un mouvement horloger auquel est associé un mécanisme de quantième perpétuel 2 conforme à l'invention. Un rouage 3 accouple le mobile des heures 4 du mouvement horloger 1 à une roue dentée 5, dont est solidaire un doigt 6.

Comme la roue dentée 5, le doigt 6 effectue une révolution par jour. Il est prévu pour manoeuvrer une fois par jour une bascule d'actionnement 9 en agissant sur un ergot 10 de cette bascule d'actionnement 9.

Un ressort 12 est prévu pour rappeler la bascule d'actionnement 9 vers une position d'attente, après chaque manoeuvre de celle-ci. Outre le ressort 12, la bascule d'actionnement 9 comprend un râteau 13 qui est en prise avec un râteau complémentaire 20 équipant une bascule 21.

Portant un cliquet double 22 monté basculant, la bascule 21 est constitutive du mécanisme de quantième perpétuel 2, qui comprend également un mobile des quantièmes 23, un sautoir 24 définissant les positions angulaires stables de ce mobile des quantièmes 23, un mobile des mois 25, un pignon 26 à douze dents engrainant avec ce mobile des mois 25, ainsi qu'un sautoir 31 définissant les positions angulaires stables du pignon 26. Une aiguille 27 solidaire du mobile des quantièmes 23 est prévue pour indiquer le quantième en cours, sur une graduation circulaire connue en soi et non représentée que porte le cadran également non représenté de la montre. Une aiguille 28 solidaire du mobile des mois 25 est prévue pour indiquer le type d'année en cours, à savoir bissextile ou non-bissextile, en désignant l'un de quatre secteurs chacun de 90° au sein d'une couronne connue en soi et non représentée, que porte le cadran de la montre. Une aiguille 29 solidaire du pignon 26 est prévue pour indiquer le mois en cours, sur une graduation circulaire connue en soi et non représentée que porte le cadran de la montre.

En variante, tout ou partie des informations que sont le quantième en cours, le mois en cours et te type d'année en cours peuvent être indiquées chacune au moyen d'un disque mobile masqué par le cadran de montre sauf au niveau d'un guichet. Par exemple, un disque portant les nombres des quantièmes peut être solidaire du mobile des quantièmes 23 et partiellement visible au droit d'un guichet percé dans le cadran de la montre. Selon une autre possibilité donnée à titre d'exemple, le mobile des quantièmes 23 peut également être relié cinématiquement à un dispositif d'affichage, de la manière exposée dans la demande de brevet européen EP 1 586 962.

Prévu pour transmettre occasionnellement une commande manuelle, un poussoir 30 est à même d'agir sur une extrémité 40 de la bascule 21, ainsi que sur le mobile des mois 25, afin de modifier les positions respectives de ce mobile des mois 25 et du mobile des quantièmes 23, lors d'une mise à jour de la date indiquée par les aiguilles 27, 28 et 29.

Ainsi qu'on peut le voir à la figure 2, le mobile des quantièmes 23 est uniquement constitué d'une roue des quantièmes. Dans ce qui suit, on désigne avec la même référence 23 ce mobile des quantièmes et sa roue des quantièmes. Dans le sens de l'épaisseur, le mobile des quantièmes 23 n'a qu'un seul étage, c'est-à-dire un de moins que le mobile des quantièmes décrit dans le brevet précité US-4 674 889.

De manière semblable, le mobile des mois 25 est uniquement constitué d'une roue des mois. Dans ce qui suit, on désigne avec la même référence 25 ce mobile des mois et sa roue des mois. Dans le sens de l'épaisseur, le mobile des mois 25 n'a qu'un seul étage, c'est-à-dire un de moins que le mobile des mois décrit dans le brevet précité US-4 674 889.

Si l'on excepte les arbres de montage à rotation ou à basculement, le mécanisme de quantième perpétuel 2 est plat. Sa bascule 21, son cliquet double 22, son mobile des quantièmes 23, son sautoir 24, son mobile des mois 25 et son pignon 26 sont tous plats et s'étendent dans un même plan P₁. Ils ont en outre sensiblement tous la même épaisseur e, qui est également celle du mécanisme de quantième perpétuel 2, si l'on excepte les arbres de montage à rotation ou à basculement. Or, le mobile des quantièmes 23 a une épaisseur qui est seulement celle de sa roue des quantièmes 23, tandis que le mobile des mois 25 a une épaisseur qui est seulement celle de sa roue des mois 23. Le mécanisme de quantième perpétuel 2 est donc particulièrement mince, dans la mesure où son épaisseur e est réduite à l'épaisseur d'une roue.

Comme on peut bien l'apprécier à la figure 3, la bascule 21 comporte deux portions d'extrémité opposées 41 et 42, qui sont sensiblement en regard de part et d'autre de la roue des quantièmes 23 et que relie un bras courbe en arc 43 entourant cette roue des quantièmes 23 sur plus d'un demi-tour. L'axe X₁-X'₁ de basculement de la bascule 21 passe au niveau de la portion d'extrémité 41, entre l'extrémité 40 et le râteau 20 que définit cette portion d'extrémité 41. L'autre portion d'extrémité 42 se termine par une queue de palpage 44 prévue pour venir en butée contre la roue des mois 25. Elle porte en outre le cliquet double 22, qui est monté basculant autour d'un axe de basculement X₂-X'₂ mobile parallèlement à l'axe de basculement X₁-X'₁.

Plus précisément, le cliquet double 22 est lié à la bascule 21 par une articulation cylindrique 45, qui est plate et qui comporte un logement cylindrique plat 45 et une tête cylindrique plate 47 complémentaire. Cette tête cylindrique 47 pivote dans le logement cylindrique 46, sur son axe de pivotement qui est l'axe de basculement X₂-X'₂. Le logement cylindrique 46 est délimité par un coude de la portion d'extrémité 12, de manière à être ouvert radialement en direction du bras en arc 43, au niveau d'un passage radial 53. Un col 48 du cliquet double 22 entre radialement par ce passage radial 53, jusqu'au logement cylindrique 46, et se prolonge par la tête plate 47.

Le cliquet double 22 est une pièce d'un seul tenant définissant la tête plate 47, le col 48, un ressort de rappel 49, ainsi que deux doigts de cliquet consécutifs, à savoir un doigt de cliquet amont 50 et un doigt de cliquet aval 51 qui sont tous deux destinés à faire tourner la roue des quantièmes 23, mais à des moments distincts, ainsi que cela sera détaillé plus loin. Dans ce qui suit et dans les revendications annexées, les termes « amont » et « aval », ainsi que les termes analogues, se réfèrent au sens de progression d'une dent accrochée et entraînée par le cliquet double 22. Le ressort 49 rappelle le cliquet double 22 dans une position opérationnelle, contre un coude 52 que prolonge la queue de palpage 44. Cette queue de palpage 44 présente une courbure uniforme, qui est centrée sur l'axe de basculement X₁-X'₁ de la bascule 21.

La roue des quantièmes 23 possède trente et une positions angulaires successives stabilisées par le sautoir 24. Un quantième est associé à chacune de ces positions angulaires stabilisées. Lorsque la roue des quantièmes 23 est pivotée d'un pas, elle passe d'une position angulaire stabilisée à la position angulaire stabilisée suivante, ce qui correspond à un passage d'un quantième au quantième suivant. Le quantième associé à une position stabilisée de la roue des quantièmes 23 est indiqué par l'aiguille 27 lorsque la roue des quantièmes 23 est dans cette position stabilisée.

La roue des quantièmes 23 est une roue dentée comportant un bord périphérique 60, ainsi que trente et une dents périphériques radiales 61, 62 et 64, dont les profils respectifs sont formés par ce bord périphérique 60. Parmi les trente et une dents périphériques de la roue des quantièmes 23, trente dents 61 et 62 d'un premier type possèdent chacune un profil sensiblement triangulaire. Le bord périphérique 60 forme en outre un cran 63, qui se trouve entre une dent 61 et une dent 64 d'un deuxième type. Chaque dent 61 ou 62 possède un côté arrière 65 s'éloignant du sommet de cette dent 61 ou 62 en se déportant progressivement vers l'arrière. La dent 64 possède un côté arrière 66 formant un bord du cran 63 et s'éloignant du sommet de cette dent 64 en se déportant progressivement vers l'avant. Le doigt de cliquet amont 50 peut accrocher et entraîner d'un pas vers l'aval chacune des dents 61, 62 et 64. Le doigt de cliquet aval 51 glisse sur les côtés arrière 65 des dents 61 et 62, qu'il ne peut donc entraîner. En revanche, le doigt de cliquet aval 51 peut s'engager dans le cran 63, s'accrocher au côté arrière 66 et entraîner d'un ou plusieurs pas la dent 64.

Parmi les dents 61, 62 et 64 de la roue des quantièmes 23, une seule forme un doigt d'actionnement pouvant entraîner d'un pas la roue des mois 25. Il s'agit de la dent du premier type référencée 62, qui est plus en saillie radialement que les autres dents du premier type 61 et que la dent de deuxième type 64. La roue des quantièmes 23 effectue un tour par mois. Sa dent en dépassement 62 effectue donc une révolution complète par mois et, à chaque passage d'un mois au mois suivant, actionne d'un pas la roue des mois 25.

La roue des mois 25 est une roue dentée comportant quarante huit dents périphériques radiales 70. Le bord périphérique 71 de cette roue des mois 25 forme le contour de chaque dent périphérique 70. Il délimite en outre quarante huit encoches 72, 73, 74 et 75, c'est-à-dire autant d'encoches que de dents 70.

Chacune des encoches 72 à 75 s'étend à partir de la périphérie de la roue des mois 25 et se trouve entre deux dents successives 70. Chaque encoche 72, 73, 74 ou 75 est associée à un mois de l'année et sa profondeur est fonction de la durée de ce mois. Les encoches 72 à 75 se suivent de manière circonférentielle dans le même ordre que les mois de l'année auxquels elles correspondent.

La roue des mois 25 possède quarante huit positions angulaires successives, chacune stabilisée par la stabilisation du pignon 26 par le sautoir 31. Un mois est associé à chacune de ces positions angulaires stabilisées. Lorsque la roue des mois 25 est pivotée d'un pas, elle passe d'une position angulaire stabilisée à la position angulaire stabilisée suivante, ce qui correspond à un passage d'un mois au mois suivant. Les quarante huit dents et les quarante huit encoches de la roue des mois 25 correspondent à un cycle de quatre années consécutives, dont une est bissextile.

Les encoches 72 à 75 comptent :
- vingt huit encoches de très faible profondeur 72 chacune associée à un mois de trente et un jours,
- seize encoches de faible profondeur 73 chacune associée à un mois de trente jours,
- une encoche de moyenne profondeur 74 associée à un mois de février de vingt neuf jours d'une année bissextile, et
- trois encoches de grande profondeur 75 chacune associée à un mois de février de vingt huit jours d'une année non bissextile.

La queue de palpage 44 s'insère successivement dans chacune des encoches 72 à 75, à mesure que la roue des mois 25 est tournée pas à pas. Chacune des encoches 73 à 75 présente, sur toute sa longueur, la même courbure uniforme que la queue de palpage 44. Chacune des encoches 73 à 75 comporte une entrée 77 située à la périphérie de la roue des mois 25, entre deux dents périphériques 70 consécutives, ainsi qu'un tronçon élargi 78 qui débute à distance de ces deux dents périphériques 70.

Chaque encoche 72, 73, 74 ou 75 comporte un fond qui forme une butée de début de course 76 pour la queue de palpage 44. En l'absence de manoeuvre de la bascule d'actionnement 9 par le doigt 6, le rappel élastique exercé par le ressort 12 se traduit par un rappel de la bascule 21 dans une position d'attente, dans laquelle la queue de palpage 44 est poussée contre une des butées de début de course 76. Avant d'être actionnée, la bascule 21 occupe donc une position de début de course déterminée par une butée de début de course 76 ou, plus précisément, par la profondeur à laquelle se trouve cette butée de début de course 76. En résumé, chaque fois qu'elle est actionnée par l'intermédiaire de son râteau 20, la bascule 21 effectue une course angulaire qui finit toujours au même endroit, mais dont le début est variable, comme son amplitude.

Sur les figures 3 à 9, les repères R₁ et R₂ sont des repères fixes ajoutés pour faciliter la compréhension.

Sur la figure 3, la roue des mois 25 occupe la position angulaire associée au mois de septembre d'une année bissextile. La roue des quantièmes 23 occupe la position angulaire associée au quantième 29. La date correspondante est le 29 septembre d'une année bissextile. Toujours sur la figure 3, aucun actionnement n'a lieu et la bascule 21 est dans une position d'attente, qui sera sa position de début de course pour sa prochaine course angulaire.

Sur la figure 4, la date passe du 29 au 30 septembre. Actionnée via son râteau 20, la bascule 21 vient de quitter sa position de début de course de la figure 3 et bascule comme indiqué par les flèches B₁, lors d'une course aller. Cette bascule 21 entraîne alors avec elle le cliquet double 22, dont le doigt de cliquet aval 51 reste passif, mais dont le doigt de cliquet amont 50, en prise avec une dent 61, fait tourner d'un pas P₁ la roue des quantièmes 23 jusqu'à l'amener dans la position associée au quantième 30.

Sur la figure 5, du fait du rappel exercé par le ressort 12, la bascule 21 effectue sa course retour B₂ consécutive à sa course aller B₁ et revient vers sa position de début de course. Le doigt de cliquet amont 50 franchit une dent 61 sans l'accrocher, grâce à un basculement B₃ du cliquet double 22 à l'encontre du ressort de rappel 49.

La figure 6 illustre l'état du mécanisme de quantième perpétuel 2 suite au retour B₂ illustré à la figure 5. Sur cette figure 6, la bascule 21 est revenue dans la position de début de course qu'elle occupait à la figure 3. La roue des quantièmes 23 est dans la position angulaire associée au quantième 30. La roue des mois est dans la même position angulaire qu'à la figure 3. La date correspondante est le 30 septembre d'une année bissextile. Il s'agit du dernier jour de septembre et on notera que le doigt de cliquet aval 51 est au niveau du cran 63, la queue de palpage 44 pénétrant jusqu'au fond de l'encoche 73 associée au mois de septembre d'une année bissextile.

Sur la figure 7, il se produit une première étape d'un nouveau changement de date. La bascule est entraînée dans un mouvement de basculement B₄, à partir de sa position de début de course de la figure 6. Toujours sur la figure 7, le doigt de cliquet aval 51 est en prise avec la dent 64, dans le cran 63, et fait tourner d'un pas P₂ la roue des quantièmes.

Le basculement B₄ se poursuit à la figure 8, sur laquelle le doigt de cliquet aval 51 n'agit plus sur la roue des quantièmes 23. En revanche, le doigt de cliquet amont 50 est accroché à une dent 61 et fait pivoter d'un nouveau pas P₃ la roue des quantièmes 23. Cette roue des quantièmes 23 actionne à son tour d'un pas P₄ la roue des mois, par l'intermédiaire de sa dent en dépassement 62 qui agit sur une dent 70.

La figure 9 illustre l'état du mécanisme de quantième perpétuel 2 une fois que s'est achevé le basculement B₄ et que la bascule 21 a ensuite été rappelée contre la roue des mois 25. Sur cette figure 9, la roue des quantièmes 23 est dans la position associée au quantième 1, tandis que la roue des mois 25 est dans la position associée au mois d'octobre d'une année bissextile. On notera que, toujours sur la figure 9, la queue de palpage 44 se trouve dans une encoche de très faible profondeur 72 correspondant à un mois d'octobre de trente et un jours.

Lorsque la roue des quantièmes 23 est initialement dans une position associée à un quantième autre que le dernier quantième d'un mois, une manoeuvre de la bascule 21 conduit à ce que seul le doigt de cliquet amont 50 agit sur cette roue des quantièmes 23, qu'il fait tourner d'un pas.

Lorsque la roue des quantièmes 23 est dans une position associée au dernier quantième d'un mois, une manoeuvre de la bascule 21 conduit également à un déplacement de la roue des quantièmes 23. Le nombre de pas que compte ce déplacement dépend de la position de départ de la bascule 21 et donc de la profondeur de l'encoche 72, 73, 74 ou 75 dans laquelle se trouve initialement la queue de palpage 44. Plus le doigt de cliquet aval 51 s'accroche tôt dans le cran 63 lors d'un mouvement aller de la bascule 21 à la fin du dernier jour d'un mois de moins de trente et un jours, plus la roue des quantièmes 23 sera pivotée d'un nombre important de pas.

Lorsque la roue des mois 25 est dans une position associée à un mois, l'encoche 72, 73, 74 ou 75 associée à ce mois est positionnée sur la trajectoire de la queue de palpage 44 et il en est de même de la butée de début de course 76 formée par le fond de cette encoche.

Lorsque la roue des mois 25 est dans une position associée à un mois de trente et un jours, la queue de palpage 44 est enfoncée dans une encoche de très faible profondeur 72. Dans ce cas, une manoeuvre de la bascule 21 à la fin du dernier jour du mois conduit à ce que seul le doigt de cliquet amont 50, à l'exclusion du doigt de cliquet aval 51, fait se déplacer la roue des quantièmes 23, qui ne tourne que d'un pas.

Lorsque la roue des mois 25 est dans une position associée à un mois de trente jours, la queue de palpage 44 est enfoncée dans une encoche de faible profondeur 73. Dans ce cas, comme décrit plus haut en relation avec les figures 6 à 9, une manoeuvre de la bascule 21 à la fin du dernier jour du mois conduit à ce que le doigt de cliquet aval 51 fait tourner d'un pas la roue des quantièmes 23, avant que le doigt de cliquet amont 50 fasse également tourner d'un pas cette roue des quantièmes 23.

Lorsque la roue des mois 25 est dans une position associée à un mois de février d'une année bissextile, c'est-à-dire à un mois de vingt neuf jours, la queue de palpage 44 est enfoncée dans l'encoche de moyenne profondeur 74. Dans ce cas, une manoeuvre de la bascule 21 à la fin du dernier jour du mois conduit à ce que le doigt de cliquet aval 51 fait tourner de deux pas la roue des quantièmes 23, avant que le doigt de cliquet amont 50 fasse à son tour tourner d'un pas cette roue des quantièmes 23.

Lorsque la roue des mois 25 est dans une position associée à un mois de février d'une année non bissextile, c'est-à-dire à un mois de vingt huit jours, la queue de palpage 44 est enfoncée dans l'une des trois encoches de grande profondeur 74. Dans ce cas, une manoeuvre de la bascule 21 à la fin du dernier jour du mois conduit à ce que le doigt de cliquet aval 51 fait tourner de trois pas la roue des quantièmes 23, avant que le doigt de cliquet amont 50 fasse à son tour tourner d'un pas cette roue des quantièmes 23.

L'invention ne se limite pas au mode de réalisation décrit précédemment. En particulier, la roue des mois peut ne comporter que douze encoches associées au douze mois de l'année et un mécanisme de quantième annuel ayant une telle roue des mois peut incorporer l'invention.

## Revendications

1. Mécanisme de quantième annuel ou perpétuel, comportant
- un mobile des quantièmes qui est rotatif entre 31 positions angulaires successives chacune associée à l'un de 31 quantièmes et qui comporte un cran (63) et une roue des quantièmes (23) ayant 31 dents (61, 62, 64),
- un mobile des mois qui est rotatif entre des positions angulaires successives chacune associée à l'un des 12 mois de l'année, qui comprend une roue des mois (25) ayant autant de dents (70) que le mobile des mois possède de positions angulaires et qui définit des butées de début de course (76) chacune associée à un mois et opérationnelle pour régler une position de début de course lorsque le mobile des mois est dans la position angulaire associée à ce mois,
- un doigt d'actionnement (6) pour appliquer, sur l'une des dents (70) de la roue des mois (25), un actionnement d'un pas faisant passer le mobile des mois d'un mois au mois suivant, à chaque passage du mobile des quantièmes du dernier quantième (62) d'un mois au premier quantième du mois suivant,
- une bascule (21) prévue pour être actionnée une fois par jour, à partir de ladite position de début de course,
- un dispositif de manoeuvre (22, 45, 49) porté par la bascule (21) et comportant deux doigts de cliquet, à savoir
• un premier doigt de cliquet (50) pour appliquer, sur une des 31 dents (61, 62, 64) de la roue des quantièmes (23), un actionnement d'un pas faisant passer le mobile des quantièmes d'un quantième au quantième suivant parmi ses 31 positions successives, à chaque actionnement de la bascule (21), et
• un deuxième doigt de cliquet (51) pour appliquer, sur le cran (63), un actionnement du mobile des quantièmes d'un nombre entier de pas déterminé par la position de début de course de la bascule (21), lors d'un actionnement de cette bascule (21) à la fin d'un mois de moins de 31 quantièmes,
chacune des 31 dents (61, 62, 64) de la roue des quantièmes (23) ayant un profil que forme un bord périphérique (60) de cette roue des quantièmes (23),
**caractérisé en ce que** le bord périphérique (60) de la roue des quantièmes (23) forme également ledit cran (63) qui est intercalé entre deux dents consécutives (61, 64) parmi les 31 dents (61, 62, 64) de la roue des quantièmes (23).

2. Mécanisme de quantième annuel ou perpétuel selon la revendication 1, **caractérisé en ce que** les 31 dents (61, 62, 64) de la roue des quantièmes (23) sont constituées de 30 dents d'un premier type (61, 62) et d'une dent d'un deuxième type (64), chaque dent du premier type (61, 62) ayant un sommet et un côté arrière (65) s'éloignant de ce sommet en se déportant progressivement vers l'arrière de manière à pouvoir être accroché par le premier doigt de cliquet (50) et non par le deuxième doigt de cliquet (51), la dent du deuxième type (64) ayant un sommet et un côté arrière (66) délimitant le cran (63) et s'éloignant de ce sommet en se déportant progressivement vers l'avant de manière que la dent du deuxième type (64) peut être accrochée aussi bien par le premier doigt de cliquet (50) que par le deuxième doigt de cliquet (51).

3. Mécanisme de quantième annuel ou perpétuel selon l'une quelconque des revendications précédentes, **caractérisé en ce que** chacune des dents (70) de la roue des mois (25) a un profil que forme un bord périphérique (71) de cette roue des mois (25), ce bord périphérique (71) de la roue des mois (25) formant également lesdites butées de début de course (76) qui sont des fonds d'encoches (72 à 75) alternant avec les dents (70) de la roue des mois (25).

4. Mécanisme de quantième annuel ou perpétuel selon la revendication 3, **caractérisé en ce que** la roue des quantièmes (23), la roue des mois (25), la bascule (21) et le dispositif de manoeuvre (22, 45, 49) s'étendent dans un même plan (P₁).

5. Mécanisme de quantième annuel ou perpétuel selon l'une quelconque des revendications 3 et 4, **caractérisé en ce que** la bascule (21) comporte une queue de palpage (44) configurée pour s'insérer dans n'importe quelle encoche (72 à 75) parmi lesdites encoches (72 à 75) et être arrêtée par le fond (76) de cette encoche (72 à 75), dans la position de début de course, chacune des encoches (73 à 75) associées aux mois de moins de 31 jours comportant une entrée (77) située entre deux dents consécutives (70) de la roue des mois (25) et un tronçon (78) qui se trouve à distance de ces deux dents consécutives (70) et qui est élargi par rapport à l'entrée (77).

6. Mécanisme de quantième annuel ou perpétuel selon l'une quelconque des revendications 3 à 5, **caractérisé en ce que** la bascule (21) comporte une queue de palpage (44) configurée pour s'insérer dans n'importe quelle encoche (72 à 75) parmi lesdites encoches (72 à 75) et être arrêtée par le fond (76) de cette encoche (72 à 75), dans la position de début de course, la queue de palpage (44) présentant une courbure qui est uniforme et qui est centrée sur un axe de basculement (X₁-X'₁) de la bascule (21), au moins les encoches (73 à 75) associées aux mois de moins de 31 jours présentant chacune, sur toute sa longueur, la même courbure uniforme que la queue de palpage (44).

7. Mécanisme de quantième annuel ou perpétuel selon l'une quelconque des revendications 3 à 6, **caractérisé en ce qu'**il comporte un pignon (26) qui engraine avec les dents (70) de la roue des mois (25) et qui est associé à un affichage du mois en cours.

8. Mécanisme de quantième annuel ou perpétuel selon l'une quelconque des revendications précédentes, **caractérisé en ce qu'**une même pièce (22) montée basculante sur la bascule (21) et rappelé élastiquement contre une butée (52) de cette bascule (21) définit à la fois le premier doigt de cliquet (50) et le deuxième doigt de cliquet (51), qui est décalé par rapport au premier doigt de cliquet (50), vers l'aval en considérant le sens d'entraînement d'une dent (61, 62, 64) de la roue des quantièmes (23) par le premier doigt de cliquet (50).

9. Mécanisme de quantième annuel ou perpétuel selon l'une quelconque des revendications précédentes, **caractérisé en ce qu'**une pièce (22) définissant l'un au moins des premier et deuxième doigts de cliquet (50, 51) est montée basculante sur la bascule (21) au moyen d'une articulation cylindrique (45) comportant un logement cylindrique (46) et une tête cylindrique complémentaire (47), le logement cylindrique (45) étant ouvert radialement au niveau d'un passage radial (53), entre deux positions décalées angulairement l'une de l'autre autour d'un axe de pivotement (X₂-X'₂) de la tête cylindrique (47) dans le logement cylindrique (46), la tête cylindrique (47) étant portée par un col (48) passant dans le passage radial (53).

10. Mécanisme de quantième annuel ou perpétuel selon l'une quelconque des revendications précédentes, **caractérisé en ce que** la roue des quantièmes (23) et la roue des mois (25) s'étendent dans un même plan, l'une (62) des dents de la roue des quantièmes (23) étant plus en saillie radialement que les autres dents (61, 64) de cette roue des quantièmes (23) et formant ledit doigt d'actionnement (62).

11. Pièce d'horlogerie, **caractérisée en ce qu'**elle possède un mécanisme de quantième annuel ou perpétuel (2) selon l'une quelconque des revendications précédentes.

## Patentansprüche

1. Mechanismus eines Jahres- oder ewigen Kalenders, umfassend
- einen Tag-des-Monats-Drehteil, welcher zwischen 31 aufeinander folgenden Winkelpositionen drehbar ist, die jeweils einem der 31 Tage des Monats zugeordnet sind und welcher einen Einschnitt (63) und ein Tag-des-Monats-Rad (23) aufweist, welches 31 Zähne (61, 62, 64) aufweist,
- einen Monat-Drehteil, welcher zwischen aufeinander folgenden Winkelpositionen drehbar ist, die einem der 12 Monate des Jahres zugeordnet sind, welcher ein Monat-Rad (25) umfasst, aufweisend so viele Zähne (70) wie der Monat-Drehteil Winkelpositionen hat und welcher Weganfangstopps (76) definiert, die jeweils einem Monat zugeordnet und funktionsfähig sind zur Regelung einer Weganfangsposition, wenn sich der Monat-Drehteil in der dem Monat zugeordneten Winkelposition befindet,
- einen Betätigungsfinger (6) um, an einem der Zähne (70) des Monat-Rads (25), eine Ingangsetzung eines Schritts zu erwirken, bei dem der Monat-Drehteil veranlasst ist, von einem Monat zu dem folgenden Monat überzugehen, bei jedem Durchgang des Tag-des-Monats-Drehteils von dem letzten Tag des Monats (62) zu dem ersten Tag des Monats des folgenden Monats,
- eine Wippe (21), welche vorgesehen ist, um einmal am Tag aktiviert zu werden, ausgehend von der Weganfangsposition,
- eine Bewegungseinrichtung (22, 45, 49), getragen von der Wippe (21) und zwei Sperrklinkenfinger aufweisend, nämlich
- einen ersten Sperrklinkenfinger (50) um, an einem der 31 Zähne (61, 62, 64) des Tag-des-Monat-Rads (23), eine Ingangsetzung eines Schritts zu erwirken, bei dem der Tag-des-Monats-Drehteil von einem Tag des Monats auf den folgenden Tag des Monats unter seinen 31 aufeinander folgenden Positionen bei jeder Betätigung der Wippe (21) übergeht, und
- einen zweiten Sperrklinkenfinger (51) um, an dem Einschnitt (63), eine Ingangsetzung des Tag-des-Monats-Drehteils zu einer ganzen Anzahl von Schritten zu erwirken, welche durch die Weganfangsposition der Wippe (21) bestimmt sind, gleichzeitig mit einer Betätigung der Wippe (21) an dem Ende eines Monats mit weniger als 31 Tagen,
jeder der 31 Zähne (61, 62, 64) des Tag-des-Monats-Rads (23) weist ein Profil auf, geformt von einer Umfangskante (60) des Tags-des-Monats-Rads (23),
**dadurch gekennzeichnet, dass** die Umfangskante (60) des Tag-des-Monats-Rads (23) auch den Einschnitt (63) formt, welcher zwischen zwei aufeinander folgenden Zähnen (61, 64) unter den 31 Zähnen (61, 62, 64) des Tag-des-Monats-Rads (23) angeordnet ist.

2. Mechanismus eines Jahres- oder ewigen Kalenders gemäss Anspruch 1, **dadurch gekennzeichnet, dass** die 31 Zähne (61, 62, 64) des Tag-des-Monats-Rads (23) aus 30 Zähnen eines ersten Typs (61, 62) und aus einem Zahn eines zweiten Typs (64) gebildet sind, wobei jeder Zahn des ersten Typs (61, 62) einen Scheitel und eine Rückseite (65) aufweist, welche beim sich Entfernen von dem Scheitel progressiv nach hinten verläuft, so dass sie von dem ersten Sperrklinkenfinger (50) eingehakt werden kann und nicht von dem zweiten Sperrklinkenfinger (51), und der Zahn des zweiten Typs (64) weist einen Scheitel und eine Rückseite (66) auf, welche den Einschnitt (63) begrenzt, wobei die Rückseite (66) beim sich Entfernen vom Scheitel progressiv nach vorne verläuft, so dass der Zahn des zweiten Typs (64) sowohl von dem ersten Sperrklinkenfinger (50) als auch von dem zweiten Sperrklinkenfinger (51) eingehakt werden kann.

3. Mechanismus eines Jahres- oder ewigen Kalenders nach einem der vorhergehenden Ansprüche, **dadurch gekennzeichnet, dass** jeder der Zähne (70) des Monat-Rads (25) ein Profil aufweist, welches eine Umfangskante (71) des Monat-Rads (25) formt, wobei die Umfangskante (71) des Monat-Rads (25) auch die Weganfangsstopps (76) formt, welche Böden von Schlitzen (72 bis 75) sind, alternierend mit den Zähnen (70) des Monat-Rads (25).

4. Mechanismus eines Jahres- oder ewigen Kalenders gemäss Anspruch 3, **dadurch gekennzeichnet, dass** sich das Tag-des-Monats-Rad (23), das Monat-Rad (25), die Wippe (21) und die Bewegungseinrichtung (22, 45, 49) in einer gleichen Ebene (P₁) erstrecken.

5. Mechanismus eines Jahres- oder ewigen Kalenders gemäss einem der Ansprüche 3 und 4, **dadurch gekennzeichnet dass** die Wippe (21) einen Fühlerschwanz (44) umfasst, welcher ausgebildet ist, um in jeden Schlitz (72 bis 75) unter den Schlitzen (72 bis 75) eingeführt zu werden und um von dem Boden (76) des Schlitzes (72 bis 75) gestoppt zu werden, in der Weganfangsposition, wobei jeder der Schlitze (73 bis 75), der Monaten mit weniger als 31 Tagen zugeordnet ist, einen Eingang (77) umfasst, welcher sich zwischen zwei aufeinander folgenden Zähnen (70) des Monat-Rads (25) befindet und einen Abschnitt (78), welcher mit einem Abstand von den beiden aufeinander folgenden Zähnen (70) angeordnet ist und der sich in Bezug auf den Eingang (77) erweitert.

6. Mechanismus eines Jahres- oder ewigen Kalenders gemäss einem der Ansprüche 3 bis 5, **dadurch gekennzeichnet, dass** die Wippe (21) einen Fühlerschwanz (44) umfasst, welcher ausgebildet ist, um in jeden Schlitz (72 bis 75) unter den Schlitzen (72 bis 75) eingeführt zu werden und von dem Boden (76) des Schlitzes (72 bis 75) gestoppt zu werden, in der Weganfangsposition, wobei der Fühlerschwanz (44) eine Krümmung aufweist, die einheitlich ist und die zu einer Schwenkachse (X₁-X'₁) der Wippe (21) ausgerichtet ist, wobei mindestens die Schlitze (73 bis 75), welche Monaten mit weniger als 31 Tagen zugeordnet sind, jeweils entlang ihrer gesamten Länge die gleiche einheitliche Krümmung wie der Fühlerschwanz (44) aufweisen.

7. Mechanismus eines Jahres- oder ewigen Kalenders gemäss einem der Ansprüche 3 bis 6, **dadurch gekennzeichnet, dass** er einen Trieb (26) umfasst, welcher mit den Zähnen (70) des Monat-Rads (25) kämmt und der einer Anzeige für den aktuellen Monat zugeordnet ist.

8. Mechanismus eines Jahres- oder ewigen Kalenders gemäss einem der vorhergehenden Ansprüche, **dadurch gekennzeichnet, dass** ein gleiches Stück (22), welches schwenkbar an der Wippe (21) angeordnet und elastisch gegen einen Stopp (52) der Wippe (21) gespannt ist, gleichzeitig den ersten Sperrklinkenfinger (50) und den zweiten Sperrklinkenfinger (51) definiert, welcher zweite Sperrklinkenfinger in Bezug auf den ersten Sperrklinkenfinger (50) stromabwärts verschoben ist, wobei die Antriebrichtung eines Zahns (61, 62, 64) des Tag-des-Monats-Rads (23) durch den ersten Sperrklinkenfinger (50) bestimmt ist.

9. Mechanismus eines Jahres- oder ewigen Kalenders gemäss einem der vorhergehenden Ansprüche, **dadurch gekennzeichnet, dass** ein Stück (22), welches zumindest einen der ersten und zweiten Sperrklinkenfinger (50, 51) definiert, schwenkbar an der Wippe (21) mittels einer zylindrischen Bewegungseinrichtung (45) befestigt ist, welches eine zylindrische Aufnahme (46) und einen komplementären zylindrischen Kopf (47) umfasst, wobei die zylindrische Aufnahme (45 [sic 46]) an einem radialen Durchgang (53) radial offen ist, zwischen zwei zueinander winkelversetzten Positionen, eine in Bezug zu der anderen, an einer Schwenkachse (X₂-X'₂) des zylindrischen Kopfs (47) in der zylindrischen Aufnahme (46), wobei der zylindrische Kopf (47) von einem Hals (48) gehalten ist, welcher durch den radialen Durchgang (53) durchtritt.

10. Mechanismus eines Jahres- oder ewigen Kalenders gemäss einem der vorhergehenden Ansprüche, **dadurch gekennzeichnet, dass** das Tag-des-Monats-Rad (23) und das Monat-Rad (25) in einer gleichen Ebene liegen, einer (62) der Zähne des Tag-des-Monats-Rads (23) steht radial weiter vor als die anderen Zähne (61, 64) des Tag-des-Monats-Rads (23) und formt den Betätigungsfinger (62).

11. Uhr mit einem Mechanismus (2) eines Jahres- oder ewigen Kalenders gemäss einem der vorhergehenden Ansprüche.

## Claims

1. Annual or perpetual calendar mechanism, comprising
- a day-of-the-month mobile which is rotational between 31 successive angular positions each associated with one of 31 days of the month and which comprises a notch (63) and a day-of-the-month wheel (23) having 31 teeth (61, 62, 64),
- a month mobile which is rotational between successive angular positions each associated with one of the 12 months of the year, which comprises a month wheel (25) having as many teeth (70) as the month mobile has angular positions and which defines course beginning stops (76) each associated with a month and operational for controlling a course beginning position when the month mobile is in the angular position associated with this month,
- an actuation finger (6) for effecting, on one of the teeth (70) of the month wheel (25), an actuation of one step making the month mobile pass from one month to the following month, at each passage of the day-of-the-month mobile from the last day of the month (62) of one month to the first day of the month of the following month,
- a lever (21) provided to be actuated once a day, starting from the said course beginning position,
- a manoeuvring device (22, 45, 49) borne by the lever (21) and comprising two pawl fingers, namely
• a first pawl finger (50) for effecting, on one of the 31 teeth (61, 62, 64) of the day-of-the-month wheel (23), an actuation of one step making the day-of-the-month mobile pass from one day of the month to the following day of the month among its 31 successive positions, at each actuation of the lever (21), and
• a second pawl finger (51) for effecting, on the notch (63), an actuation of the day-of-the-month mobile by a whole number of steps determined by the course beginning position of the lever (21), at the time of an actuation of this lever (21) at the end of a month of fewer than 31 days,
each of the 31 teeth (61, 62, 64) of the day-of-the-month wheel (23) having a profile that a peripheral edge (60) of this day-of-the-month wheel (23) forms,
**characterized in that** the peripheral edge (60) of the day-of-the-month wheel (23) also forms the said notch (63) which is positioned between two consecutive teeth (61, 64) among the 31 teeth (61, 62, 64) of the day-of-the-month wheel (23).

2. Annual or perpetual calendar mechanism according to claim 1, **characterized in that** the 31 teeth (61, 62, 64) of the day-of-the-month wheel (23) are made up of 30 teeth of a first type (61, 62) and one tooth of a second type (64), each tooth of the first type (61, 62) having a crest and a rear face (65) which extends progressively rearwards while going away from this crest so as to be able to be hooked by the first pawl finger (50) and not by the second pawl finger (51), the tooth of the second type (64) having a crest and a rear face (66) delimiting the notch (63), which rear face (66) extends progressively forwards while going away from this crest such that the tooth of the second type (64) can be hooked just as well by the first pawl finger (50) as by the second pawl finger (51).

3. Annual or perpetual calendar mechanism according to any one of the preceding claims, **characterized in that** each of the teeth (70) of the month wheel (25) has a profile which a peripheral edge (71) of this month wheel (25) forms, this peripheral edge (71) of the month wheel (25) also forming the said course beginning stops (76) which are bottoms of slots (72 to 75) alternating with the teeth (70) of the month wheel (25).

4. Annual or perpetual calendar mechanism according to claim 3, **characterized in that** the day-of-the-month wheel (23), the month wheel (25), the lever (21) and the manoeuvring device (22, 45, 49) extend in a same plane (P₁).

5. Annual or perpetual calendar mechanism according to any one of the claims 3 and 4, **characterized in that** the lever (21) comprises a feeler tail (44) configured to be inserted in any slot (72 to 75) among the said slots (72 to 75) and to be stopped by the bottom (76) of this slot (72 à 75), in the course beginning position, each of the slots (73 to 75) associated with months of fewer than 31 days comprising an entry (77) situated between two consecutive teeth (70) of the month wheel (25) and a section (78) which is located at a distance from these two consecutive teeth (70) and which is widened with respect to the entry (77).

6. Annual or perpetual calendar mechanism according to any one of the claims 3 to 5, **characterized in that** the lever (21) comprises a feeler tail (44) configured to be inserted in any slot (72 to 75) among the said slots (72 to 75) and to be stopped by the bottom (76) of this slot (72 to 75), in the course beginning position, the feeler tail (44) having a curvature which is uniform and which is centred on a rocking axis (X₁-X'₁) of the lever (21), at least the slots (73 to 75) associated with months of fewer than 31 days each having, on their entire length, the same uniform curvature as the feeler tail (44).

7. Annual or perpetual calendar mechanism according to any one of the claims 3 to 6, **characterized in that** it comprises a pinion (26) which meshes with the teeth (70) of the month wheel (25) and which is associated with a display of the current month.

8. Annual or perpetual calendar mechanism according to any one of the preceding claims, **characterized in that** a same piece (22) pivotably mounted on the lever (21) and resiliently biased against a stop (52) of this lever (21) defines at the same time the first pawl finger (50) and the second pawl finger (51), which second pawl finger is offset downstream with respect to the first pawl finger (50), considering the direction of pushing of a tooth (61, 62, 64) of the day-of-the-month wheel (23) by the first pawl finger (50).

9. Annual or perpetual calendar mechanism according to any one of the preceding claims, **characterized in that** a piece (22) defining at least one of the first and second pawl fingers (50, 51) is pivotably mounted on the lever (21) by means of a cylindrical articulation (45) comprising a cylindrical accommodation (46) and a complementary cylindrical head (47), the cylindrical accommodation (45) being open radially at a radial passage (53), between two positions angularly offset, one with respect to the other, about a rocking axis (X₂-X'₂) of the cylindrical head (47) in the cylindrical accommodation (46), the cylindrical head (47) being borne by a neck (48) passing through the radial passage (53).

10. Annual or perpetual calendar mechanism according to any one of the preceding claims, **characterized in that** the day-of-the-month wheel (23) and the month wheel (25) extend in a same plane, one (62) of the teeth of the day-of-the-month wheel (23) radially projecting further than the other teeth (61, 64) of this day-of-the-month wheel (23) and forming the said actuation finger (62).

11. Timepiece having an annual or perpetual calendar mechanism (2) according to any one of the preceding claims.
